# EUROPÄISCHE PATENTSCHRIFT

(11) **EP 0 262 443 B1**
(45) Veröffentlichungstag und Bekanntmachung des Hinweises auf die Patenterteilung: **27.03.1991**
(21) Anmeldenummer: 87112848.4
(22) Anmeldetag: 03.09.1987
(51) Int. Cl.: B65H 54/553

(54) **Hülsenteller**
Tube disc
Disque centreur de bobine

(30) Priorität: 12.09.1986 CH 3675/86
(43) Veröffentlichungstag der Anmeldung: 06.04.1988
(73) Patentinhaber: MASCHINENFABRIK RIETER AG, CH-8406 Winterthur (CH)
(72) Erfinder: Demuth, Robert, CH-8309 Nürensdorf (CH); Hanselmann, Daniel, CH-8406 Winterthur (CH)

(56) Entgegenhaltungen:
- EP-A- 0 088 708
- FR-A- 812 270
- FR-A- 1 503 330
- FR-A- 2 504 104
- US-A- 2 776 098
- US-A- 4 327 874
- US-A- 4 359 194
- RESEARCH DISCLOSURE, Nr. 139, November 1975, Seite 26, Zusammenfassung 13932, Industrial Opportunities Ltd, Havant, Hampshire, GB; "Spring clip for yarn winding chuck"

## Beschreibung

Die Erfindung bezieht sich auf einen Hülsenteller für einen doppelarmigen Spulbügel eines Garnspulaggregats. Solche Aggregate werden in Textilmaschinen, unter anderem in Spulmaschinen, Rotor- und anderen OE-Spinnmasrhinen und Falschdralltexturiermaschinen verwendet, wie in EP-A- 199 245 erklärt. Der Inhalt letzterer Anmeldung ist hiermit in dieser Beschreibung eingeschlossen.

In der Veröffentlichung Nr. 13932 in Research Disclosure Nr. 139 vom November 1975, Seite 26, ist ein solcher Hülsenteller nach dem Oberbegriff des Patentanspruchs 1 bekannt. Sofern ersichtlich, ist ein Mitnehmer oder eine Federklammer im Randbereich des Hülsentellers angeordnet und ist in axialer Richtung bewegbar. Das relativ spitze Ende dieser Drahtklammer liegt auf der Stirnseite der Hülse auf und greift in eine Kerbe auf dem Hülsenrand ein, sobald diese mit der Drahtklammer in Uebereinstimmung ist. Bei einer Relativbewegung zwischen Hülsenteller und Hülse zum Einrasten der Drahtklammer kann die Stirnseite der Hülse durch das spitze Ende der Drahtklammer aufgerauht, das heisst beschädigt werden. Mit diesem Hülsenteller ist zwar bei eingerasteter Drahtklammer eine Relativbewegung der Hülse ausgeschlossen, jedoch kann keine Ausrichtung der Achse des Hülsentellers in bezug auf die Hülse erfolgen.

In US-A-4 327 874 werden ferner zwei deckelartige, rohrförmige Einspannteile beschrieben, die in die zu drehende Hülse hineingeklemmt werden. Der rohrförmige Ausatz am Einspannteller ist ziemlich breit und an seiner Stirnseite angeschrägt. Ferner gibt es zwei in Längsrichtung in einer flachen Nut angeordnete Blattfedern, die gegen die Innenwand der Hülse drücken. Diese Einspannteile sind nur für zylindrische Hülsen geeignet, welche nicht beschädigt oder verformt sein dürfen, da sonst eine relative Drehung zwischen der Hülse und den Einspannteilen entsteht. Die Blattfedern könnten dabei die Innenwand der Hülse aufschürfen.

Dem Erfinder stellt sich nun die Aufgabe, einen Hülsenteller der vorgenannten Art derart auszubilden, dass keinerlei relative Drehung zwischen Hülse und Hülsenteller stattfinden kann und dass die Hülse achsengleich mit den Hülsentellern einspannbar ist.

Diese Aufgabe wird erfindungsgemäss durch die Merkmale des Patentanspruchs 1 gelöst.

Gemäss der Erfindung hat ein solcher Hülsenteller mindestens einen Mitnehmer, welcher auf einem in die Hülse eintauchenden Teil des Tellers in radialer Richtung zwischen zwei Positionen bewegbar ist. In der ersten Position ragt der Mitnehmer über eine die Hülse aufnehmende Oberfläche hinaus, während in der zweiten Position der Mitnehmer mindestens soweit von der ersten Position zurückgedrängt ist, dass er den Kontakt zwischen Hülse und Hülsen aufnehmender Oberfläche nicht verhindert. Mittel sind vorhanden, um den Mitnehmer gegen die erste Position federnd zu drücken.

Eine Hülse, welche im Einsatz vom Hülsenteller im Spulbilgel getragen wird, kann mit einer Herbe an einer solchen Stelle versehen sein, dass bei einer relativen Drehung des Tellers und der Hillse der Mitnehmer während einer Umdrehung der Teile relativ zueinander in die Herbe einrastet und dadurch eine weitere relative Drehung dieser Teile verhindert.

Die Herbe kann als Ausschnitt im Hülsenende gebildet werden. Es kann mehr als eine Herbe vorhanden sein, aber eine Hülse mit nur einer einzigen Kerbe wird vorgezogen.

Der Hülsenteller kann auch mit mehr als einem Mitnehmer ausgerüstet sein. Die Dimension des Mitnehmers in Umfangsrichtung des Tellers (der Hülse) ist vorzugsweise klein im Vergleich zum Umfang selbst. Eine die Hülse berührende Fläche auf dem Mitnehmer kann als schräge Fläche (schräg zur Richtung der Bewegung des Mitnehmers zwischen den beiden Positionen) gebildet werden.

Verschiedene Ausführungen werden nun als Beispiele anhand der Zeichnungen beschrieben.
- Fig. 1: zeigt im Querschnitt einen Endteil einer Hülse mit einem Hülsen tragenden Teller,
- Fig. 2:
- bis 10: zeigen verschiedene Ausführungen des Tellers, wobei die Figuren 4A, 8A und l0A zusätzliche Einzelheiten gewisser Ausführungen zeigen.

Die in Fig. 1 gezeigte Hülse 10 ist konisch gebildet und dient im Einsatz als Träger für eine konische Fadenpackung (nicht gezeigt), welche während der Rotation der Hülse 10 um ihre Längsachse 12 in Form einer Kreuzwicklung aufgespult wird. Nur der Hülsenendteil mit dem grösseren Durchmesser ist in Fig. 1 gezeigt; er wird auf einen Hülsen aufnehmenden Teil eines Hülsentellers 14 aufgesteckt. Teller 14 ist drehbar auf einem "rechten" Arm eines doppelarmigen Spulbügels montiert; beide, Arm und Bügel, sind bekannt und daher nicht gezeigt. Die drehbare Lagerung des "rechten" Tellers 14 ermöglicht die vorerwähnte Drehung der Hülse 10 (und der darauf befindlichen Packung) um die Längsachse 12. Ein ähnlicher (nicht gezeigter) "linker" Teller ist drehbar auf dem anderen Arm des Bügels montiert und nimmt den nicht gezeigten kleineren Hülsenendteil auf.

Die beiden Arme des Spulbügels werden auf einem nicht gezeigten Joch montiert und sind damit um eine gemeinsame, nicht gezeigte Bügelachse drehbar. Eine von den Armen getragene Hülse kann also durch Drehung des Bügels vorerst in Berührung mit einer nicht gezeigten Reibwalze gebracht werden. Die angetriebene Reibwalze rotiert um die eigene, stationäre Längsachse und treibt dabei die Hülse um die Hülsenachse 12 an, um die Packungswindungen zu bilden. Wie die Packung sich zwischen der Reibwalze und der Hülse 10 aufbaut, dreht sich der Bügel um die Bügelachse, um eine Bewegung der Hülse von der Reibwalze weg zu ermöglichen. Dabei bleibt aber die Oberfläche der Packung in Berührung mit der antreibenden Reibwalze, bis die Pakkung voll gewickelt ist.

Der rechte Teller 14 besteht aus einer Scheibe 16 mit einer, der Hülse zugewandten, konischen Oberfläche 18. Dieser konische Teil trägt eine Fortsetzung 20, welche beim Aufnehmen der Hülse 10 in letztere hineinragt, sodass die Stirnseite der Hülse gegen die konische Oberfläche 18 zu liegen kommt. Der linke Teller ist ähnlich gebildet.

In der Theorie soll die Hülsenachse 12 mit den nicht gezeigten Achsen der die Hülsenteller tragenden Lagereinheiten übereinstimmen. In der Praxis kommt dies nur selten vor. Es ist nämlich sehr schwierig, die beiden Arme des Spulbügels und ihre jeweiligen Teller tragenden Lagereinheiten genau gegeneinander zu justieren. Noch schwieriger ist zu gewährleisten, dass die Hülse 10 achsengleich mit den beiden Tellern montiert ist, besonders, wenn die Hülse nicht mehr neu ist und daher schon Beschädigungen an ihren Stirnseiten aufweist.

Ferner soll in der Theorie die Hülsenachse 12 so gegenüber den nicht gezeigten Achsen des Spulbügels und der Reibwalze liegen, dass "Linienberührung" zwischen der Hülse 10 (bzw. ihrer Packung) und der Reibwalze zustande kommt. Dieses Resultat ist schwierig genug zu erreichen, wenn eine zylindrische Packung zu spulen ist - beim Spulen einer konischen Packung kommen die theoretischen Verhältnisse noch seltener vor.

Bei Uebereinstimmen von Theorie und Praxis würde es genügen, die Arme des Spulbügels gegeneinander zu drücken (z.B. wie in EP-A-126 352 gezeigt), um eine einwandfreie Reibverbindung zwischen den Tellern und der Hülse 10 zu verwirklichen. Zwischen den Tellern und der Hülse 10 käme dann keinerlei relative Drehung vor. In der Praxis findet aber häufig eine solche relative Drehung statt. Die relative Drehgeschwindigkeit kann z.B. bis zu ± 1.5 % der Liefergeschwindigkeit des Fadens entsprechen. Die die Hülsen berührenden Flächen des Tellers müssen dann verschleissfest sein, was ein teures Material bedeutet. Noch grössere Nachteile entstehen, wenn der Faden zwischen einem Teller (z.B. dem rechten Teller 14) und der davon getragenen Hülsenpartie geklemmt werden sollte (z.B. gemäss unserer europäischen Patentanmeldung 126352).

Gemäss dieser Erfindung wird eine solche relative Drehung dadurch verhindert, dass eine formschlüssige Verbindung zwischen mindestens einem Teller (im Beispiel, dem rechten Teller 14) und der davon getragenen Hülsenpartie geschaffen wird. Dazu ist der Teller 14 mit einem Mitnehmer 22 versehen, und die Hülse 10 hat in der grösseren Endpartie eine Kerbe 24, welche den Mitnehmer aufnimmt. Am einfachsten ist die Hülse 10 mit einem (z.B. rechteckigen) Ausschnitt an der Stirnseite versehen. Der Mitnehmer kann von der Oberfläche 18 und/oder der Fortsetzung 20 in den Ausschnitt hinausragen.

Mitnehmer und Ausschnitt sollten so dimensioniert sein, dass der Mitnehmer ohne Schwierigkeiten in den Ausschnitt aufgenommen werden kann, dass aber eine Berührung zwischen dem Mitnehmer und einer Längsseite des Ausschnittes zustande kommt, falls eine relative Drehung zwischen dem Teller 14 und der Hülse 10 stattfindet, nachdem der Mitnehmer im Ausschnitt positioniert wurde. In der Umfangsrichtung ist der Mitnehmer (und daher der Ausschnitt) vorzugsweise so dünn wie möglich, immer vorausgesetzt, dass adäquate Festigkeit und Steifheit gewährleistet sind.

Der Mitnehmer könnte offensichtlich fest auf dem Teller montiert sein oder sogar aus einem Stück mit ihm gebildet werden. Beim Aufstecken einer Hülse im Spulbügel müsste dann aber jedesmal nachgesehen werden, ob Mitnehmer und Ausschnitt miteinander übereinstimmen. Vorzugsweise ist eine solche Aufmerksamkeit nicht notwendig; verschiedene Beispiele eines entsprechend ausgebildeten Tellers und Mitnehmers werden nun anhand von Fig. 2 bis 10 beschrieben.

In Fig. 2 ist der Mitnehmer in Form eines kurzen Stiftes 26, z.B. aus Metall oder Kunststoff, gezeigt, welcher in einer radialen Boh rung 28 im Teller 14 in radialen Richtungen bewegbar ist. Die Bohrung 28 überbrückt die Verbindung zwischen der konischen Oberfläche 18 und der Fortsetzung 20. Der Stift ist durch ein angedeutetes federndes Mittel 30 radial nach aussen gedrückt und durch eine Positionierung (z.B. einem nicht gezeigten Anschlag) in einer ersten oder Bereitschaftsposition gehalten. In dieser Bereitschaftsposition (Fig. 2) ragt das freie Ende des Stiftes 26 aus der Bohrung 28 hinaus. Die Stirnseite dieses freien Endes bildet eine schräge Fläche 32, welche gegen den linken Arm und Teller gerichtet ist (siehe auch Fig. 3).

Beim Aufstecken einer mit einem Ausschnitt versehenen Hülse 10 gibt es nun zwei Möglichkeiten:
(a) Der Ausschnitt ist zufällig in Achsrichtung mit dem Stift 26 ausgerichtet. Die Fläche 32 kommt also mit der Hülse nicht in Berührung, und der Stift bleibt gegenüber dem Teller in der Bereitschaftsposition.
(b) Der Ausschnitt ist nicht mit dem Stift ausgerichtet. Die Stirnseite der Hülse kommt vorerst mit der schrägen Fläche 32 in Berührung und drängt danach den Stift gegen die Wirkung des Mittels 30 in die Bohrung 28 zurück (die Federwirkung muss entsprechend gewählt sein), worauf die Stirnseite der Hülse gegen die Oberfläche 18 zu liegen kommt.

In beiden Fällen gibt es nun wiederum zwei Möglichkeiten, nämlich:
(i) Die Reibverbindung zwischen Teller und Hülse genügt, um das Antriebsmoment auf die Hülse zu übertragen.
(ii) Die Reibverbindung genügt zu diesem Zweck nicht.

In den beiden Fällen (a)(i) und (b)(i) bleibt der Stift 26 während des Packungsaufbaues in der Lage gegenüber der Hülse, welche er beim Aufstecken eingenommen hat. Eine Kraftübertragung über den "Mitnehmer" findet unter diesen Umständen nicht statt.

Im Fall (a)(ii) berührt der Stift 26 eine der Längsseiten (axialen Seiten) des Ausschnittes, sowie die ungenügende Reibverbindung zu einer relativen Drehung zwischen Hülse und Teller führt. Die Richtung dieser Drehung, und damit die berührte Längsseite, kann je nach den Umständen verschieden sein. Durch die Berührung wird die Drehung auf jeden Fall sofort gestoppt.

Im Fall (b)(ii) hingegen ist vorerst nichts vorhanden, was eine relative Drehung der Hülse und des Tellers verhindern kann. Nach höchstens knapp einer relativen Umdrehung zwischen Teller und Hülse stimmt aber der Stift mit dem Ausschnitt überein. Das Mittel 30 drückt den Stift wieder radial nach aussen, sodass er in den Ausschnitt einrastet, was eine weitere relative Drehung des Tellers und der Hülse verhindert.

Es ist klar, dass das äusserste Ende des Stiftes vorzugsweise nicht so weit radial nach aussen gedrückt werden soll, dass es die äussere konische Fläche der Hülse 10 überragt, weil sonst der Stift bei jeder Umdrehung der Hülse 10 in Berührung mit der Reibwalze kommt, bis sich durch den Aufbau der Packung eine Lichtweite zwischen Hülse und Reibwalze gebildet hat.

Fig. 3 zeigt eine bevorzugte Ausführung eines Tellers gemäss Fig. 2. Der Teller 14 ist schüsselartig ausgehöhlt, sodass die Oberfläche 18 sich auf einem Flansch 15 befindet. Dieser Teller trägt zwei Stifte 26, 26A, welche sich je in einer Bohrung 28, 28A im Flansch 15 befinden. Die Achsen der Bohrungen 28, 28A bilden ungefähr eine Fluchtlinie.

Jeder Stift 26, 26A weist neben seinem inneren Ende eine Querbohrung auf, durch welche ein Drahtring 33 führt. Der Ring ist bei der Montage der Einheit in seinem Umfang zusammengedrückt und übt auf die Stifte 26, 26A eine Federwirkung aus, um sie radial nach aussen zu stossen. Die Auswärtsbewegung der Stifte ist aber dadurch begrenzt, dass der Ring selber gegen die Innenfläche des Flansches 15 zu liegen kommt. Der Ring funktioniert also als beides, federndes Mittel und Positionieranschlag.

Der Ring gibt radial nach innen nach, wenn die Stifte von der Hülse nach innen gedrückt werden, stösst aber einen St ift wieder nach aussen, sobald er von der Hülse wieder freigegeben wird, d.h. wenn er durch die relative Drehung in Uebereinstimmung mit dem Ausschnitt gebracht worden ist. Da zwei Stifte 26, 26A vorhanden sind, braucht es höchstens knapp eine halbe Umdrehung, um einen der beiden Stifte in Uebereinstimmung mit dem Ausschnitt zu bringen.

Fig. 4 und 4A zeigen ein Beispiel mit einem einzigen Mitnehmer in der Form eines Riegels 34, welcher sich in einer radialen Nute 36 im Teller 14 hin und her bewegen kann. Der Riegel wird von einer Druckfeder 38 radial nach aussen gedrückt, und seine Stirnseite ist als Schrägfläche 40 gebildet. Die Funktionsweise ist gleich wie im Beispiel von Fig. 2.

Fig. 5 zeigt einen doppelten Mitnehmer in Form einer Drahtfeder mit gekrümmten Endpartien 42, 44. Die Feder ist zu einem Bogen 41 geformt, der von der schüsselartigen Aushöhlung im Teller 14 aufgenommen wird. Jede Endpartie 42, 44 weist eine erste Krümmung auf, sodass diese Partien in einer Ebene liegen, die rechtwinklig zum vorerwähnten Bogen 41 verläuft. Zudem hat jede Endpartie 42, 44 eine zweite Krümmung, sodass der Draht einen kleinen Ring in der vorerwähnten Ebene bildet.

Die Fortsetzung 20 des Tellers 14 weist zwei Schlitze 46, 48 auf, durch die je eine Endpartie 42, 44 hervorspringt. Die Funktionsweise dieser Ausführung ist im Prinzip gleich wie diejenige von Fig. 3 und wird daher nicht weiter beschrieben.

Fig. 6 und 7 zeigen ein anderes Beispiel mit einer Flachfeder, wovon ein Mittelteil 50 im zentralen Teil des Tellers 14 gesichert ist (nicht gezeigt) und zwei Endpartien 52, 54 je zu einem Haken, welcher über der Fortsetzung 20 liegt, gekrümmt sind. Diese Endpartien 52, 54 können je in eine Nute 53, 55 hineingedrückt werden, wenn die Hülse 10 beide Nuten überdeckt. Wenn aber ein Ausschnitt in der Hülse mit einer Nute übereinstimmt, springt die entsprechende Endpartie 52 oder 54 wieder heraus und rastet in den Ausschnitt ein.

Beim Beispiel von Fig. 8 und 8A ist das federnde Mittel nicht durch ein separates Element gebildet, sondern durch ein Stück 60 des Tellers 14 selbst. Durch zwei radiale Schlitze 62, 64 und einen weiteren Verbindungsschlitz 66 im Tellerflansch wird ein elastisch biegbarer "Finger" 60 gebildet. Die Endpartie dieses Fingers ist radial nach aussen vergrössert, wobei die Vergrösserung als Mitnehmer dient.

Das Beispiel von Fig. 10 und 10A ist im wesentlichen gleich, aber der Mitnehmer ist durch ein Stiftchen 68, statt einer Vergrösserung des Fingerendteils 70, gebildet.

Im Beispiel von Fig. 9 und 9A ist das Prinzip ähnlich wie für Fig. 8 und 8A, mit einem elastischen Finger 72 und einer Vergrösserung 74 am Fingerendteil. In diesem Fall verläuft der Finger aber in Umfangs- statt in radialer Richtung.

Die Kerbe ist nicht unbedingt in der Form eines Ausschnittes und läuft nicht unbedingt bis zur Stirnseite der Hülse. Ferner wird der Mitnehmer nicht unbedingt radial nach aussen gedrückt; er kann auch auf einem Federarm montiert werden und die Aussenfläche der Hülse berühren, wobei er durch den Federarm radial nach innen gedrückt wird. Die dargestellten Ausführungen sind aber wesentlich einfacher zu realisieren.

## Patentansprüche

1. Hülsenteller für einen doppelarmigen Spulbügel eines Garnspulaggregates, der mit einem in bezug auf eine mitzunehmende Hülse (10) zwischen einer die Hülse durch Eingriff mitnehmenden Position und einer zurückgezogenen Position federnd bewegbaren Mitnehmer (22; 26, 26A; 36; 41, 42, 44; 50, 52, 54; 60; 72) und mit einer Randfläche (18, 20) versehen ist, die zum Teil in die mitzunehmende Hülse (10) eintaucht, dadurch gekennzeichnet, dass ein Abschnitt des in die Hülse hineinragenden Teils der Randfläche (18) konisch ausgebildet ist und dass der Mitnehmer (22; 26; 26A; 36; 41, 42, 44; 50, 52, 54; 60; 72) auf diesem Teil in radialer Richtung zur Achse des Hülsentellers zum (formschlüssig en Eingriff in die Hülse (10) ) bewegbar ist.

2. Hülsenteller nach Anspruch 1, dadurch gekennzeichnet, dass
der Mitnehmer (22 ... 72) von einem federnden Mittel (30; 33; 38) in der die Hülse mitzunehmenden Position gehalten ist.

3. Hülsenteller nach Anspruch 1, dadurch gekennzeichnet, dass
der Mitnehmer (22 ...72) aus einem elastischen Material besteht.

4. Hülsenteller nach Anspruch 3, dadurch gekennzeichnet, dass
der Mitnehmer (22 ...72) von einer Drahtfeder (41,42, 44) oder Blattfeder (50,52,54) gebildet ist.

5. Hülsenteller nach Anspruch 3, dadurch gekennzeichnet, dass
der Mitnehmer (60) einstückig mit dem Hülsenteller (14) ausgebildet ist.

6. Hülsenteller nach einem der vorangehenden Ansprüche, dadurch gekennzeichnet, dass
die Aussenseite des Mitnehmers (26,26A; 34; 60; 72) eine schräge Fläche aufweist, die in etwa parallel zur konischen Randfläche (18) des Hülsentellers (14) ist.

7. Hülsenteller nach einem der vorangehenden Ansprüche, dadurch gekennzeichnet, dass
der zwischen den beiden Positionen bewegbare Teil des Mitnehmers (22 ...72) in Umfangsrichtung des Hülsentellers (14) eine geringe Ausdehnung hat.

8. Hülse zur Verwendung in einem Garnspulaggregat mit einem Hülsenteller nach einem der Ansprüche 1 bis 7, dadurch gekennzeichnet, dass
die Hülse (10) an der Stirnseite eine Kerbe (24) zur Aufnahme des Mitnehmers (22 ...72) aufweist.

9. Hülse nach Anspruch 8, dadurch gekennzeichnet, dass die Form der Kerbe (24) dem mitnehmenden Teil des Mitnehmers angepasst ist derart, dass
die Hülse eine formschlüssige Verbindung mit dem eingerasteten Mitnehmer (22 ...72) bildet.

10. Hülse nach Anspruch 8 oder 9, dadurch gekennzeichnet, dass
die Kerbe (24) als rechteckiger Ausschnitt ausgebildet ist.

## Claims

1. A tube support for a double-armed cradle of a yarn winding assembly, provided with a detent element (22; 26, 26A; 36; 41, 42, 44; 50, 52, 54; 60; 72) movable resiliently with respect to a tube (10) for entrainment, between a position entraining the tube by engagement and a withdrawn position, and having an edge surface (18, 20) partly penetrating into the tube (10) for entrainment, characterlsed in that a portion of that part of the edge surface (16) which penetrates the tube is of conicai construction and the detent element (22; 26, 26A; 36; 41, 42, 44; 50, 52, 54; 60; 72) is movable radially on said part relatively to the tube support axis for positive engagement in the tube (10).

2. A tube support according to claim 1, characterlsed in that the detent element (22 ... 72) is held by a resilient means (30; 33; 38) in the position for entraining the tube.

3. A tube support according to claim 1, characterised in that the detent element (22 ... 72) consists of an elastic material.

4. A tube support according to claim 3, characterised in that the detent element (22 ... 72) is formed by a wire spring (41, 42, 44) or leaf spring (50, 52, 54).

5. A tube support according to claim 3, characterized in that the detent element (60) is integral with the tube support (14).

6. A tube support according to any one of the preceding claims, characterized in that the outside of the detent element (26, 26A; 34; 60; 72) has an inclined surface which is substantially parallel to the conical edge surface (10) of the tube support (14).

7. A tube support according to any one of the preceding claims, characterised in that the part of the detent element (22 ... 72) which is movable between the two positions is small in the circumferential direction of the tube support (14).

8. A tube for use in a yarn winding assembly having a tube suppport according to any one of claims 1 to 7, characterized in that the tube (10) has at the end face a notch (24) to receive the detent element (22 ... 72).

9. A tube according to claim 8, characterized in that the shape of the notch (24) is adapted to that part of the detent element which drives the tube, in such manner that the tube forms a positive connection with the engaged detent element (22 ... 72).

10. A tube according to claim 8 or 9, characterized in that the notch (24) is in the form of a rectangular cutout.

## Revendications

1. Porte-fuseau en forme d'assiette pour un étrier de porte-fuseau à double bras d'un appareil de renvidage de fil, pourvu d'un élément de détente (22; 26, 26A; 36; 41, 42, 44; 50, 52, 54; 60; 72) mobile d'une mannière élastique par rapport à un fuseau (10) à être entraîné, entre une position d'entraînement du fuseau par engagement et une position retirée, et ayant une surface en arête (18, 20) pénétrant partiellement dans le fuseau (10) pour son entraînement, caractérisé par le fait
qu'une portion de cette partie de la surface en arête (18) qui pénètre dans le fuseau est de construction conique, et que l'élément de détente (22; 26, 26A; 36; 41, 42, 44; 50, 52, 54; 60; 72) est mobile radialement sur ladite partie par rapport à l'axe du porte-fuseau pour un engagement positif dans le fuseau (10).

2. Porte-fuseau selon revendication 1, caractérisé par le fait
que l'élément de détente (22 ... 72) est maintenu par un moyen élastique (30; 33; 38) dans la position pour entraîner le fuseau.

3. Porte-fuseau selon revendication 1, caractérisé par le fait
que l'élément de détente (22 ... 72) est constitué par une matière élastique.

4. Porte-fuseau selon revendication 3, caractérisé par le fait
que l'élément de détente (22 ... 72) est formé par un ressort à boudin (41, 42, 44) ou par un ressort à lames (50, 52, 54).

5. Porte-fuseau selon revendication 3, caractérisé par le fait
que l'élément de détente (60) fait partie intégrante avec le porte-fuseau (14).

6. Porte-fuseau selon l'une quelconque des revendications précédentes, caractérisé par le fait
que la paroi extérieure de l'élément de détente (26, 26A; 34; 60; 72) possède une surface inclinée qui est à peu près parallèle à la surface en arête conique (18) du porte-fuseau (14).

7. Porte-fuseau selon l'une quelconque des revendications précédentes, caractérisé par le fait
que la partie de l'élément de détente (22 ... 72) qui est mobile entre les deux positions possède une faible dilatation dans la direction circonférentielle du porte-fuseau (14).

8. Fuseau devant être employé dans un appareil de renvidage de fil ayant un porte-fuseau selon l'une quelconque des revendications 1 à 7, caractérisé par le fait
que le fuseau (10) possède, dans la face frontale, une encoche (24) pour recevoir l'élément de détente (22 ... 72).

9. Fuseau selon revendication 8, caractérisé par le fait
que la forme de l'encoche (24) est adaptée à la partie de l'élément de détente qui entraîne le fuseau, de telle manière que le fuseau réalise une connexion positive avec l'élément de détente engagé (22 ... 72).

10. Fuseau selon la revendication 8 ou 9, caractérisé par le fait
que l'encoche (24) est formée comme une entaille rectangulaire.
